# EUROPÄISCHE PATENTSCHRIFT

(11) **EP 3 687 342 B1**
(45) Veröffentlichungstag und Bekanntmachung des Hinweises auf die Patenterteilung: **19.04.2023**
(21) Anmeldenummer: 18779328.6
(22) Anmeldetag: 24.09.2018
(51) Int. Cl.: A47G 9/10, A47G 9/02

(54) **ANPASSBARES STÜTZKISSEN**
ADAPTABLE SUPPORT CUSHION
COUSSIN DE SUPPORT ADAPTABLE

(30) Priorität: 28.09.2017 DE 202017105925 U
(43) Veröffentlichungstag der Anmeldung: 05.08.2020
(73) Patentinhaber: bett1.de GmbH, 10789 Berlin (DE)
(72) Erfinder: SZPYT, Adam Roman, 10827 Berlin (DE)
(74) Vertreter: Maiwald GmbH
(86) Internationale Anmeldenummer: PCT/EP2018/075781
(87) Internationale Veröffentlichungsnummer: WO 2019/063476

(56) Entgegenhaltungen:
- EP-A1- 1 240 858
- DE-U1-202015 008 053
- US-A1- 2007 245 493
- US-A1- 2017 055 737
- US-A1- 2017 265 663

## Beschreibung

### Gebiet der Erfindung

Die Erfindung betrifft allgemein das Gebiet von Kissen, wie etwa Stützkissen, Schlafkissen, Nackenkissen, Nackenstützkissen oder dergleichen. Insbesondere betrifft die Erfindung ein Stützkissen zum Stützen eines Kopfes und/oder Nackens eines Benutzers des Stützkissens.

### Hintergrund der Erfindung

Eine Vielzahl unterschiedlicher Stützkissen ist im Laufe der vergangenen Jahrzehnte entwickelt worden. Diese können sich beispielsweise hinsichtlich einer Geometrie, einer Abmessung, eines Füllmaterials, einer Dicke und/oder einer Härte unterscheiden.

Konventionelle Stützkissen sind jedoch in der Regel nicht individuell an Bedürfnisse und/oder Anforderungen eines Benutzers anpassbar. Häufig müssen konventionelle Stützkissen daher in verschiedenen Varianten von einem Hersteller angeboten werden, um den individuellen Anforderungen und/oder Bedürfnissen verschiedener Benutzer zumindest teilweise gerecht zu werden. Das Dokument US 2007/245493 A1 offenbart ein Stützkissen nach dem Oberbegriff des Anspruchs 1.

### Zusammenfassung der Erfindung

Ausführungsformen der vorliegenden Erfindung ermöglichen in vorteilhafter Weise eine Anpassung des erfindungsgemäßen Stützkissens durch einen Benutzer selbst. Ferner zeichnet sich das erfindungsgemäße Stützkissen durch eine besonders komfortable und weiche Oberfläche aus. Die Erfindung wird durch die Merkmale des Anspruchs 1 definiert.

Ein Aspekt der Erfindung betrifft ein Stützkissen zum Stützen eines Kopfes und/oder Nackens eines Benutzers. Das Stützkissen kann insbesondere als Schlafkissen, als Nackenkissen und/oder Nackenstützkissen ausgebildet sein. Das Stützkissen weist ein zumindest teilweise viskoelastisches Füllmaterial, einen Innenbezug, welcher zumindest teilweise mit dem Füllmaterial befüllt ist und das Füllmaterial umschließt, und einen Außenbezug auf, welcher den Innenbezug umschließt. Der Innenbezug weist dabei eine Öffnung auf, über welche durch den Benutzer zusätzliches Füllmaterial in den Innenbezug einfüllbar und/oder zumindest ein Teil des Füllmaterials aus dem Innenbezug herausnehmbar ist, so dass ein Füllvolumen, eine Dicke, eine Abmessung und/oder eine Härte des Stützkissens individuell durch den Benutzer anpassbar ist.

Grundsätzlich kann das Stützkissen eine beliebige Geometrie aufweisen, wie etwa eine würfelförmige, eine kubische, eine quaderförmige, eine zylindrische, eine konische, und/oder eine kugelförmige Geometrie.

Das zumindest teilweise viskoelastische Füllmaterial kann dabei ein Füllmaterial bezeichnen, welches zumindest teilweise aus viskoelastischen Material und/oder aus Material mit viskoelastischen Materialeigenschaften besteht. Insbesondere kann das Füllmaterial daher ein Feststoff sein. Das viskoelastische Füllmaterial kann insbesondere einen viskoelastischen Schaum und/oder einen Viscoschaum aufweisen. Es sei jedoch erwähnt, dass das Füllmaterial auch weitere Bestandteile aufweisen kann, welche nicht zwingend viskoelastische Materialeigenschaften aufweisen.

Der Innenbezug kann ein Innenvolumen des Stützkissens definieren, welches zumindest teilweise mit dem Füllmaterial befüllt ist. Gleichsam kann das Innenvolumen des Stützkissens ein Innenvolumen des Innenbezugs sein, welches mit dem Füllmaterial befüllbar ist. Der Innenbezug kann dabei sackförmig oder beliebig anders ausgestaltet sein.

Über die Öffnung des Innenbezugs kann in vorteilhafter Weise zusätzliches Füllmaterial, etwa zusätzlich zu einem bereits in dem Innenvolumen befindlichen Füllmaterial, in das Innenvolumen des Innenbezugs und/oder des Stützkissens eingebracht werden. Alternativ oder zusätzlich kann über die Öffnung in dem Innenvolumen befindliches Füllmaterial zumindest teilweise aus dem Innenvolumen des Innenbezugs und/oder aus dem Stützkissen herausgenommen werden. Dies erlaubt es dem Benutzer, das Stützkissen durch Entnahme von Füllmaterial und/oder Einfüllen von Füllmaterial individuell an seine Bedürfnisse anzupassen. Insbesondere kann der Benutzer auf diese Weise eine Dicke, eine Höhe, ein Füllvolumen, eine Abmessung, eine Härte, einen Härtegrad, ein Gewicht und/oder ein Gesamtvolumen des Stützkissens anpassen, insbesondere ohne dass weitergehende Änderungen und/oder Anpassungen an dem Stützkissen, wie etwa ein Auftrennen oder ein Zunähen einer Naht des Innenbezugs, erforderlich wären. Des Weiteren kann aufgrund der erfindungsgemäßen Ausgestaltung des Stützkissens ein Hersteller des Stützkissens das Stützkissen in einer Variante anbieten und gleichzeitig die Bedürfnisse aller möglichen Benutzer abdecken. Dies kann wiederum erlauben, das Stützkissen kosteneffizient zu produzieren und zu vermarkten.

Der Außenbezug kann ferner den Innenbezug sowie das in dem Innenbezug angeordnete Füllmaterial umschließen. Beispielsweise kann der Außenbezug hierzu eine Öffnung aufweisen, über welche der mit dem Füllmaterial zumindest teilweise befüllte Innenbezug in den Außenbezug eingebracht werden kann. Die Öffnung des Außenbezugs kann dabei reversibel verschließbar sein, beispielsweise mit einem Reisverschluss, einem Klettverschluss, einem Klebeverschluss, einem Hakenverschluss, einem Knopfverschluss und/oder einem Druckknopfverschluss.

Gemäß einer Ausführungsform der Erfindung ist der Innenbezug zumindest teilweise luftdurchlässig und/oder atmungsaktiv. Alternativ oder zusätzlich ist der Außenbezug zumindest teilweise luftdurchlässig und/oder atmungsaktiv. Dadurch kann in vorteilhafter Weise eine Verformbarkeit des Stützkissens gesteigert sein, da etwa Luft aus dem Innenvolumen entweichen und/oder in das Innenvolumen einströmen kann.

Gemäß einer Ausführungsform der Erfindung ist die Öffnung des Innenbezugs eine verschließbare Öffnung, insbesondere eine reversibel verschließbare und/oder wiederverschließbare Öffnung. Dies kann es einem Benutzer erlauben, das Stützkissen und/oder das Füllmaterial mehrfach und ohne Verschleiß durch Entnahme und/oder Einfüllen von Füllmaterial anzupassen.

Gemäß einer Ausführungsform der Erfindung weist das Stützkissen eine Schließvorrichtung zum reversiblen Verschließen der Öffnung des Innenbezugs auf, wobei die Schließvorrichtung einen Reißverschluss, einen Knopfverschluss, einen Druckknopfverschluss, einen Klettverschluss, einen Hakenverschluss und/oder einen Klebeverschluss aufweist. Derartige Schließvorrichtungen können sich insbesondere durch eine Robustheit, Zuverlässigkeit und/oder eine langwährende Funktionstüchtigkeit auszeichnen.

Gemäß einer Ausführungsform der Erfindung ist das Stützkissen im Wesentlichen quaderförmig ausgebildet, wobei der Innenbezug und/oder das Stützkissen zwei im Wesentlichen parallele Langseiten und zwei im Wesentlichen parallele Schmalseiten aufweist, welche jeweils quer zu den Langseiten verlaufen. Die Schmalseiten sind jeweils kürzer als die Langseiten, wobei die Öffnung des Innenbezugs an wenigstens einer der Schmalseiten des Innenbezugs ausgebildet ist. Ein Benutzer kann etwa seinen Kopf derart auf dem Stützkissen positionieren, dass sein Nacken im Wesentlichen parallel zu den Schmalseiten des Stützkissens verläuft. Durch Anordnung der Öffnung an einer der Schmalseiten kann somit sichergestellt sein, dass der Benutzer die Öffnung und/oder eine Schließvorrichtung der Öffnung nicht spürt. Insgesamt kann so ein Wohlbefinden des Benutzers während Benutzung des Stützkissens gesteigert sein.

Gemäß einer Ausführungsform der Erfindung weist der Innenbezug zwei Öffnungen auf. Die zwei Öffnungen können dabei an zwei sich gegenüberliegenden Schmalseiten des Innenbezugs angeordnet sein. Dies kann es einem Benutzer erlauben, zusätzliches Füllmaterial an den zwei sich gegenüberliegenden Schmalseiten einzufüllen und/oder Füllmaterial zu entnehmen. Auch sei an dieser Stelle erwähnt, dass alternativ oder zusätzlich zur Öffnung an der Schmalseite, die Öffnung und/oder eine weitere Öffnung an wenigstens einer oder beiden Langseiten angeordnet sein kann. Der Innenbezug weist somit wenigstens eine Öffnung auf, kann jedoch auch zwei, drei oder vier Öffnungen aufweisen.

Gemäß einer Ausführungsform der Erfindung ist das Füllmaterial waschbar, so dass der Innenbezug mit dem darin angeordneten Füllmaterial und/oder das gesamte Stützkissen durch den Benutzer gewaschen werden kann. Alternativ oder zusätzlich ist das Füllmaterial ohne Schrumpfung und/oder ohne Einbuße einer Viskoelastizität waschbar, so dass der Innenbezug mit dem darin angeordneten Füllmaterial und/oder das gesamte Stützkissen durch den Benutzer gewaschen werden kann. Dies kann eine Handhabung des Stützkissens vereinfachen und/oder Kosten sparen, etwa Reinigungskosten. Auch kann dadurch eine Hygiene gesteigert sein. Es sei an dieser Stelle erwähnt, dass das Füllmaterial auch nicht waschbaren Viscoschaum umfassen kann.

Gemäß einer Ausführungsform der Erfindung weist das Füllmaterial einen Viscoschaum auf, welcher zumindest teilweise viskoelastisch ist und/oder viskoelastische Materialeigenschaften aufweist. Dadurch können Stützeigenschaften des Stützkissens wesentlich verbessert sein. Das Füllmaterial kann jedoch auch zusätzlich weitere Bestandteile aufweisen. Allgemein kann der Viscoschaum ein schaumartiges Material mit viskoelastischen Materialeigenschaften bezeichnen.

Gemäß einer Ausführungsform der Erfindung weist das Füllmaterial eine Mehrzahl von Flocken und/oder eine Mehrzahl von länglichen Füllmaterialelementen auf. Die Flocken können beispielsweise Fetzen und/oder fetzenartige Elemente bezeichnen. Die Flocken können eine beliebige Größenverteilung und/oder Geometrie aufweisen. Insbesondere können die Flocken eckig, rund, oval, würfelförmig, quaderförmig, kubisch, polygonförmig, und/oder vieleckig ausgebildet sein. Unterschiedliche Flocken des Füllmaterials können unterschiedliche Abmessungen und/oder Geometrien aufweisen. Die länglichen Füllmaterialelemente können etwa streifenförmige, stabförmige, fadenförmige und/oder seilförmige Elemente bezeichnen, welche einen beliebigen Querschnitt aufweisen können, wie etwa einen runden, einen rundlichen, einen eckigen, einen rechteckigen, und/oder einen polygonförmigen. Unterschiedliche Füllmaterialelemente können unterschiedliche Abmessungen, Längen, Geometrien und/oder Querschnitte aufweisen.

Gemäß einer Ausführungsform der Erfindung weist das Füllmaterial und/oder der Viscoschaum eine Stauchhärte von 0,9 kPa bis 2,5 kPa, insbesondere rund 1,1 kPa bis rund 1,8 kPa, auf.

Gemäß einer Ausführungsform der Erfindung weist der Innenbezug an zwei sich gegenüberliegenden Innenflächen des Innenbezugs zur mechanischen Stabilisierung des Stützkissens jeweils eine Stabilisierungslage auf. Die Stabilisierungslagen können dabei innenseitig an den Innenflächen des Innenbezugs befestigt sein, beispielsweise verklebt und/oder vernäht. Durch die Stabilisierungslagen kann in vorteilhafter Weise eine Form und/oder Geometrie des Stützkissens stabilisiert sein. Gemäß einer Ausführungsform der Erfindung besteht jede der Stabilisierungslagen zumindest teilweise aus Viscoschaum, insbesondere vollständig aus Viscoschaum. Alternativ oder zusätzlich sind die Innenflächen des Innenbezugs jeweils dem Füllmaterial zugewandt.

Gemäß einer Ausführungsform der Erfindung sind die Innenflächen des Innenbezugs jeweils vollständig und/oder vollflächig von einer der Stabilisierungslagen bedeckt. Die beiden Stabilisierungslagen können dabei eine identische Dicke oder unterschiedliche Dicken aufweisen. Die an den Innenflächen des Innenbezugs angeordneten Stabilisierungslagen können auch einstückig ausgestaltet sein.

Gemäß der Erfindung weist der Außenbezug einen Bezugsstoff auf, wobei zumindest an einer Außenseite des Bezugstoffs und/oder des Außenbezugs zumindest in einem Teilbereich des Außenbezugs ein dreidimensionales (3D) Abstandsgestrick ausgebildet ist. An der Außenseite weist der Bezugsstoff und/oder der Außenbezug eine wabenartige Struktur, eine WabenStruktur und/oder eine wabenartige Mesh-Struktur mit nach außen hin offenen Aussparungen auf.

Die Außenseite des Außenbezugs kann dabei die einem Benutzer zugewandte und/oder die dem Innenbezug abgewandte Seite bezeichnen. Das Abstandsgestrick kann beispielsweise eine Abstandsstruktur mit Maschen aus verstrickten mono- oder multifilen abstandshaltenden Fäden aufweisen. Aufgrund des Strukturaufbaus von Abstandsgestricken können diese gegenüber Abstandsgewirken dehnfähiger sein, wodurch ein Komfort für den Benutzer des Stützkissens gesteigert sein kann, da sich der Außenbezug mit Abstandsgestrick weich, elastisch und mit einer angenehmen Haptik ausbilden lässt. Zudem kann über die wabenartige Struktur an der Außenseite des Stützkissens eine Luftzirkulation und ein Feuchtigkeitsabtransport aus dem Stützkissen gesteigert sein.

Die wabenartigen, nach außen offenen Aussparungen sind dabei jedoch nicht nur hinsichtlich des Luftaustauschs und des Feuchtigkeitsabtransports sowie des Ausgleichs von Temperaturschwankungen im Allgemeinen von Vorteil, sondern ermöglichen eine erhöhte Elastizität, welche dem Benutzer eine weiche Haptik bietet und zudem erlaubt, dass sich der Außenbezug in optimaler Weise an den darauf liegenden Benutzer anpasst, ohne dass dieser durch bei Abstandsgestricken häufig spürbaren spröden abstandshaltenden Fäden beeinträchtigt wird.

Der Außenbezug kann zum Beispiel auf einer nach der sogenannten 3-Wegetechnik arbeitenden Großrundstrickmaschine mit zeitlich hohem Durchsatz und mithin hoher Wirtschaftlichkeit hergestellt werden.

Die Aussparungen der Mesh-Struktur sind dabei vorzugsweise in regelmäßiger Anordnung auf der Außenseite des Bezugsstoffs und/oder des Außenbezugs vorgesehen, wobei jedoch auch eine unregelmäßige, zum Beispiel eine ein Muster bildende Anordnung denkbar ist.

Die wabenartigen nach außen offenen Aussparungen können hinsichtlich ihrer Geometrie variabel sein, so zum Beispiel rund und/oder oval und/oder auch eckig hinsichtlich ihres offenen Querschnitts ausgebildet sein.

Gemäß einer Ausführung der Erfindung ist der Bezugsstoff und/oder der Außenbezug aus 3D-Abstandsgestrick wenigstens zweilagig mit einer die Außenseite bildenden oberen Lage und einer eine innere Lage bildenden Gewebeschicht aus vorzugsweise Polyesterfaserstoff ausgebildet.

Die innere Lage kann dabei eine glatte Gewebeschicht bilden, welche auch jacquardiert und zum Beispiel mit einem Muster versehen sein kann, und auf welcher die ober Lage des 3D-Abstandsgestricks aus texturiertem, verdrilltem Garn, insbesondere Multifilamentgarn, nach außen hin ausgebildet sein kann.

Die wabenartigen Aussparungen können sich dabei zumindest im Wesentlichen über die gesamte Dicke der oberen Lage erstrecken, das heißt von der Außenseite bis an die innere Lage oder nahe an diese heran, um eine optimale Klimatisierung bezüglich des Luft- und Feuchtigkeitsaustausches zwischen den beiden Seiten des Bezugsstoffs zu ermöglichen. Zudem erhöht die Tiefe der wabenartigen Aussparung die Weichheit der oberen Lage aus 3D-Abstandsgestrick, womit eine verbesserte Haptik erhalten werden kann.

Der Bezugsstoff und/oder der Außenbezug kann auch dreilagig aufgebaut sein. Beispielsweise kann der Bezugsstoff eine mittlere, mit der oberen Lage verstrickte Lage mit einem Monofilamentgarn als Füllstoff ausgebildet sein. Dadurch kann bei gleichzeitiger hoher Luft- und Feuchtigkeitsdurchlässigkeit eine Stabilisierung und eine haptisch häufig gewünschte Voluminisierung des 3-D-Abstandsgestricks erzielt werden. Das Monofilamentgarn kann gemäß einer bevorzugten Ausführung aus Polyester gebildet sein, jedoch sind hierfür auch andere Kunstfasern wie zum Beispiel aus Polyamid gebildete Fasern einsetzbar.

Um der nach außen weisenden Oberfläche bzw. Außenseite des Abstandsgestricks eine besonders glatte und angenehme Haptik zu verleihen, kann die die wabenartigen Aussparungen umgebende Oberfläche aus besonders feinen Strickmaschen gebildet sein.

Untersuchungen haben gezeigt, dass es hinsichtlich Komfort und Mikroklimatisierung besonders vorteilhaft ist, wenn die obere Lage des Abstandsgestricks einen Gewichtsanteil von 50% bis 70%, insbesondere von 55% bis 60%, an dem Bezugsstoff und/oder dem Außenbezug hat.

Die innere Lage kann dabei einen Gewichtsanteil von 20% bis 30%, insbesondere von 25% bis 30%, an dem Bezugsstoff und/oder dem Außenbezug haben.

Bei Verwendung eines Füllstoffes wurden optimale Ergebnisse hinsichtlich der Luftdurchlässigkeit, Stabilisierung und Voluminisierung bei einem Gewichtsanteil von 10% bis 20%, insbesondere von 15% bis 20%, der mittleren Lage an dem Bezugsstoff und/oder dem Außenbezug ermittelt.

Der Bezugsstoff und/oder der Außenbezug kann dabei ein Gewicht von 200 g/m² bis 300 g/m² haben, womit er die erforderliche Strapazierbarkeit aufweisen kann und gleichzeitig hinsichtlich seines Gewichts bei der Herstellung wie bei der Verwendung einfach zu handhaben ist.

Der Außenbezug kann auf allen Seiten des Stützkissens, das heißt auf der Oberseite, auf der Unterseite, den Langseiten und den Schmalseiten ausgebildet sein. Der Außenbezug kann dabei den Innenbezug vollständig umschließen. Es ist jedoch auch denkbar, verschiedene Seiten des Stützkissens und/oder des Außenbezugs unterschiedlich auszugestalten. Die gleiche Ausbildung aller Seiten kann eine besonders einfache Herstellung ermöglichen.

Um das Einsetzen und Entfernen des Innenbezugs zu ermöglichen, ist es vorteilhaft, wenn der Außenbezug einen wenigstens teilweise umlaufenden Verschluss, insbesondere einen Reißverschluss, aufweist.

Nachfolgend sind exemplarisch mögliche Ausführungsformen des Außenbezugs zusammengefasst.

Der Außenbezug weist einen Bezugsstoff auf und/oder ist aus einem Bezugsstoff ausgebildet, welcher ein 3-D-Abstandsgestrick zumindest an einer Außenseite aufweist und an der Außenseite eine wabenartige Mesh-Struktur mit nach außen offenen Aussparungen aufweist.

Der Bezugstoff und/oder der Außenbezug kann wenigstens zweilagig aus 3-D-Abstandsgestrick mit einer die Außenseite bildenden oberen Lage aus texturiertem, verdrilltem Garn, insbesondere Multifilamentgarn, und einer eine innere Lage bildenden Schicht aus vorzugsweise glattem Polyestergarn ausgebildet sein.

Der Bezugstoff und/oder der Außenbezug kann dreilagig mit einer mittleren, mit der oberen Lage verstrickten mittleren Lage mit einem Monofilamentgarn als Füllstoff ausgebildet sein, wobei das Monofilamentgarn vorzugsweise aus Polyester oder Polyamid gebildet ist.

Die wabenartigen Aussparungen können sich zumindest im Wesentlichen über die Dicke der oberen Lage und gegebenenfalls der mittleren Lage erstrecken.

Die obere Lage kann einen Gewichtsanteil von 50% bis 70 %, insbesondere von 55 % bis 60 %, an dem Bezugsstoff und/oder dem Außenbezug haben.

Die innere Lage kann einen Gewichtsanteil von 20% bis 30 %, insbesondere von 25 % bis 30%, an dem Bezugsstoff und/oder dem Außenbezug haben.

Die mittlere Lage kann einen Gewichtsanteil von 10% bis 20 %, insbesondere von 15 % bis 20%, an dem Bezugsstoff und/oder dem Außenbezug haben.

Der Bezugsstoff und/oder der Außenbezug kann eine Masse pro Flächeneinheit von 250 g/m² - 300 g/m² haben.

Der Bezugsstoff und/oder der Außenbezug kann an allen Seiten gleich ausgebildet sein.

Diese und weitere Aspekte der Erfindung werden nachfolgend mit Bezug auf die beigefügten Zeichnungen erläutert.

### Kurze Beschreibung der Figuren

Fig. 1A zeigt schematisch eine perspektivische Ansicht eines Stützkissens gemäß einem Ausführungsbeispiel der Erfindung.
Fig. 1B zeigt schematisch eine Querschnittsansicht eines Außenbezugs des Stützkissens aus Figur 1A.
Fig. 2 zeigt eine perspektivische Ansicht des Stützkissens aus Figur 1A.
Fig. 3 zeigt eine perspektivische Ansicht des Stützkissens aus Figur 1A.
Fig. 4 zeigt eine perspektivische Ansicht des Stützkissens aus Figur 1A.
Fig. 5 zeigt schematisch eine perspektivische Ansicht eines Stützkissens gemäß einem weiteren Ausführungsbeispiel.

Die Figuren sind lediglich schematisch und nicht maßstabsgetreu. Gleiche Bezugszeichen in den Figuren können ähnliche, gleiche oder gleichwirkende Elemente bezeichnen.

### Detaillierte Beschreibung von Ausführungsbeispielen

Fig. 1A zeigt schematisch eine perspektivische Ansicht eines Stützkissens 10 gemäß einem Ausführungsbeispiel der Erfindung. Figuren 2 bis 4 zeigen jeweils eine perspektivische Ansicht des Stützkissens 10 aus Figur 1A. Fig. 1B zeigt schematisch eine Querschnittsansicht eines Außenbezugs 16 des Stützkissens 10 aus Figur 1A.

Das Stützkissen 10 ist in dem in den Figuren 1A bis 4 gezeigten Ausführungsbeispiel quaderförmig ausgestaltet. Das Stützkissen 10 kann jedoch jede beliebige andere Geometrie aufweisen. Das Stützkissen 10 kann insbesondere eine Größe von 40 cm auf 80 cm aufweisen.

Das Stützkissen 10 weist zwei im Wesentlichen parallele Langseiten 12a, 12b und zwei quer und/oder orthogonal zu den Langseiten 12a, 12b verlaufende Schmalseiten 14a, 14b auf, welche kürzer als die Langseiten 12a, 12b sind.

Das Stützkissen 10 weist einen Außenbezug 16 und einen Innenbezug 18 auf. Der Innenbezug 18 ist dabei in dem Außenbezug 16 angeordnet und der Außenbezug 16 umschließt den Innenbezug 18.

In Figur 1A ist der Innenbezug 18 vollständig in dem Außenbezug 16 angeordnet, so dass der Außenbezug 16 den Innenbezug 18 vollständig umschließt, In den Figuren 2 und 3 ist der Innenbezug 18 zur Veranschaulichung des Aufbaus des Stützkissens 10 nur teilweise in dem Außenbezug 18 angeordnet. In den Figuren 4 und 5 ist das Stützkissen 10 jeweils ohne Außenbezug 16 dargestellt.

Die Langseiten 12a, 12b und die Schmalseiten 14a, 14b des Stützkissens 10 können Langseiten 12a, 12b und Schmalseiten 14a, 14b des Innenbezugs 18 und/oder des Außenbezugs 16 sein. Die Schmalseiten 14a, 14b können insbesondere rund 40 cm lang sein und die Langseiten 12a, 12b können insbesondere rund 80 cm lang sein.

Zum Einbringen des Innenbezugs 18 in den Außenbezug 16 weist der Außenbezug 16 eine an der Langseite 12a angeordnete Öffnung 17 auf, an welcher ein Reisverschluss 19 zum Öffnen und/oder Verschließen der Öffnung 17 angeordnet ist. Alternativ oder zusätzlich kann an der Öffnung 17 ein Klettverschluss, ein Knopfverschluss, ein Klebeverschluss, ein Druckknopfverschluss und/oder ein Hakenverschluss angeordnet sein.

Der Außenbezug 16 weist einen Bezugstoff 50 auf und/oder ist aus einem Bezugstoff 50 ausgebildet.

Eine Außenseite des Außenbezugs 16 kann insbesondere nahtfrei sein.

Der Außenbezug 16 und/oder der Bezugsstoff 50 des Außenbezugs 16 ist mit einem 3D-Abstandsgestrick 51 bis an seine Außenseite 52 ausgebildet, wobei der Außenbezug 16 eine wabenartige Mesh-Struktur mit nach außen offenen Aussparungen 54 in regelmäßiger, feingliedriger Anordnung aufweist. Dabei weisen die Aussparungen 54 vorzugsweise einen ovalen Querschnitt nach außen auf, welcher im ungespannten Zustand etwa 2 mm bis 4 mm in der Breite und etwa 3 mm bis 5 mm in der Länge dimensioniert sein kann. Die zwischen den versetzt und regelmäßig zueinander angeordneten Aussparungen 54 befindlichen Materialstege 56 aus Abstandsgestrick 51 sind in ihrer Breite wenigstens annähernd gleich dimensioniert.

Der Außenbezug 16 und/oder der Bezugsstoff 50 ist vorliegend als dreilagiges 3D-Abstandsgestrick mit einer die Außenseite 52 bildenden oberen Lage 58, welche aus texturiertem, verdrilltem Multifilamentgarn aus Polyester gebildet ist, einer das Abstandsgestrick 51 mitbildenden und mit der oberen Lage 58 verstrickten mittleren Lage 60 aus einem spröden Polyester-Monofilamentgarn, welches als Füllstoff dient, und einer eine innere Lage 62 bildenden, mit der oberen Lage 58 und mittleren Lage 60 verstrickten Schicht aus glattem Polyestergarn ausgebildet.

Die obere Lage 58 weist dabei an der Außenseite 52 eine Feinstrickstruktur 64 auf, welche der Oberfläche eine weiche Haptik verleiht.

Hinsichtlich der Dicke ist die obere Lage 58 bei der gezeigten vorteilhaften Ausführung derart dimensioniert, dass diese wenigsten 70% bis 80% der Gesamtdicke des Bezugstoffs 50 einnimmt, um die mikroklimatischen Vorteile des Abstandsgestricks 51 weitestgehend zu nutzen.

Um eine größtmögliche Luftzirkulation und einen optimalen Feuchteabtransport an die Außenseite zu ermöglichen, erstrecken sich die wabenartigen Aussparungen 54 im Wesentlichen über die Dicke der oberen Lage 58 und der mittleren Lage 60 bis angrenzend zu der unteren Lage 62, so dass der Bezugstoff 50 durch die Aussparungen 54 zugleich eine hohe Biegsamkeit und Dehnbarkeit in die Breite aufweist. Die Elastizität in der Höhe bewirkt eine Weichheit, welche je nach gewünschtem Weichheitsgrad durch den Füllstoff der mittleren Lage 60 definiert werden kann.

Es versteht sich, dass der Bezugsstoff 50 und/oder der Außenbezug 16 je nach Anwendungsfall mit allen bekannten Abstandsgestrickverfahren auf Rundstrickmaschinen sowie mit allen bekannten Veredelungsverfahren, wie z. B. mit einem an den Strickvorgang anschließenden Wasch-, Bleich- und Schrumpfprozess, hergestellt sein kann.

An der Schmalseite 14a weist der Innenbezug 18 eine Öffnung 20 auf. Ferner weist der Innenbezug 18 ein Innenvolumen 22 auf, welches mit einem Füllmaterial 24 befüllt ist. Über die Öffnung 20 kann ein Benutzer des Stützkissens 10 in vorteilhafter Weise zusätzliches Füllmaterial 24 in das Innenvolumen 22 einbringen und/oder Füllmaterial 24 aus dem Innenvolumen 22 herausnehmen. Dadurch kann ein Füllvolumen, eine Dicke, ein Härtegrad, eine Härte, eine Masse und/oder ein Gesamtvolumen des Stützkissens 10 durch den Benutzer angepasst werden. Die Öffnung 20 kann etwa zwischen zwei Hälften des Innenbezugs 18 angeordnet sein. Die Öffnung 20 kann dabei wenigstens 3 cm, und insbesondere wenigstens 5 cm lang sein. Ferner kann die Öffnung 20 eine Länge von maximal der Länge der Schmalseite 14a aufweisen. Mit anderen Worten kann die Öffnung 20 nur in einem Teilbereich der Schmalseite 14a oder entlang der gesamten Länge der Schmalseite 14a ausgebildet sein. Insbesondere kann die Öffnung 20 mittig an der Schmalseite 14a angeordnet sein und beispielsweise eine Länge von 10 cm bis 20 cm aufweisen. Insbesondere kann sich die Öffnung 20 über rund 10% bis 100%, beispielsweise 15% bis 60%, der gesamten Länge der Schmalseite 14a entlang der Schmalseite 14a erstrecken.

An der Öffnung 20 weist der Innenbezug 18 einen Reisverschluss 26 als Schließvorrichtung 26 auf, mit welchem die Öffnung 20 geöffnet und/oder geschlossen werden kann. Alternativ oder zusätzlich kann an der Öffnung 20 ein Klettverschluss, ein Knopfverschluss, ein Klebeverschluss, ein Druckknopfverschluss und/oder ein Hakenverschluss angeordnet sein. Auch kann an der weiteren Schmalseite 14b und/oder an wenigstens einer der Langseiten 12a, 12b wenigstens eine weitere Öffnung 20 und/oder wenigstens eine weitere Schließvorrichtung 26 angeordnet sein. Die Schließvorrichtung 26 kann sich dabei über die gesamte Länge der Öffnung 20 erstrecken. Entsprechend kann die Schließvorrichtung 26 wenigstens 3 cm, und insbesondere wenigstens 5 cm, lang sein. Ferner kann die Schließvorrichtung 26 eine Länge von maximal der Länge der Schmalseite 14a aufweisen. Mit anderen Worten kann die Schließvorrichtung 26 nur in einem Teilbereich der Schmalseite 14a oder entlang der gesamten Länge der Schmalseite 14a ausgebildet sein. Insbesondere kann die Schließvorrichtung 26 mittig an der Schmalseite 14a angeordnet sein und beispielsweise eine Länge von 10 cm bis 20 cm aufweisen. Insbesondere kann sich die Schließvorrichtung 26 über rund 10% bis 100%, beispielsweise 15% bis 60%, der gesamten Länge der Schmalseite 14a entlang der Schmalseite 14a erstrecken.

Das Füllmaterial 24 besteht zumindest teilweise aus mehreren Flocken 25 eines Viscoschaumes, d.h. eines schaumartigen Materials mit viskoelastischen Materialeigenschaften. Die einzelnen Flocken 25 können dabei beliebige Formen, Abmessungen, Geometrien und/oder Größen aufweisen. Das Füllmaterial 24 und/oder die Flocken 25 aus Viscoschaum können beispielsweise eine Stauchhärte von rund 0,9 kPa bis 2,5 kPa, insbesondere von rund 1,1 kPa bis rund 1,8 kPa, aufweisen.

Das Füllmaterial 24, die Flocken 25, der Innenbezug 18, der Außenbezug 16 und/oder das Stützkissen 10 sind dabei waschbar, insbesondere ohne Einbuße an Viskoelastizität des Füllmaterials 24. Beispielsweise kann das Stützkissen 10 bis 30°C, bis 60°C und/oder bis 95°C waschbar sein.

An zwei sich gegenüberliegenden und/oder gegenüberliegend angeordneten Innenflächen 28, 30 des Innenbezugs 18 ist ferner jeweils eine Stabilisierungslage 32, 34 zur mechanischen Stabilisierung des Stützkissens 10 angeordnet. Jede der Stabilisierungslagen 32, 34 kann dabei zumindest teilweise aus Viscoschaum bestehen. Jede der Stabilisierungslagen 32, 34 kann insbesondere vollflächig an der zugehörigen Innenfläche 28, 30 angeordnet sein. Beispielsweise können die Stabilisierungslagen 32, 34 mit den Innenflächen 28, 30 verklebt und/oder vernäht sein, etwa an einem Außenumfang der Stabilisierungslagen 32, 34. Die Innenflächen 28, 30 und/oder die Stabilisierungslagen 32, 34 sind dabei dem Innenvolumen 22 und/oder dem Füllmaterial 24 zugewandt. Auch die Stabilisierungslagen 32, 34 können beispielsweise eine Stauchhärte von rund 0,9 kPa bis 2,5 kPa, insbesondere von rund 1,1 kPa bis rund 1,8 kPa, aufweisen. Die Stabilisierungslagen 32, 34 können aus demselben Material wie das Füllmaterial 24 bestehen. Die Stabilisierungslagen 32, 34 können zudem einstückig ausgebildet sein. Ferner können die Stabilisierungslagen 32, 34 identische Dicken oder unterschiedliche Dicken aufweisen. Auch können die Stabilisierungslagen 32, 34 in unterschiedlichen Bereichen eine unterschiedliche Dicke aufweisen. Beispielsweise können die Stabilisierungslagen 32, 34 jeweils in einem Randbereich nahe den Schmalseiten 14a, 14b und/oder Langseiten 12a, 12b eine andere dicke aufweisen als in einem Mittenbereich.

Fig. 5 zeigt eine perspektivische Ansicht eines Stützkissens 10 gemäß einem Ausführungsbeispiel. Sofern nicht anders beschrieben, weist das Stützkissen 10 der

Figur 5 dieseleben Elemente und Merkmale wie das Stützkissen 10 der Figuren 1A bis 4 auf.

Im Gegensatz zu dem Füllmaterial 24 des Stützkissens der Figuren 1A bis 4, weist das Füllmaterial 24 des Stützkissens 10 der Figur 5 mehrere längliche Füllmaterialelemente 25 auf. Die Füllmaterialelemente 25 können etwa streifenförmig, fadenförmig, stabförmig und/oder seilförmig ausgebildet sein. Die Füllmaterialelemente 25 können aus Viscoschaum bestehen. Die einzelnen Füllmaterialelemente 25 können dabei beliebige Abmessungen, Längen, Querschnitte und/oder Größen aufweisen. Das Füllmaterial 24 und/oder die Füllmaterialelemente 25 aus Viscoschaum können beispielsweise eine Stauchhärte von rund 0,9 kPa bis 2,5 kPa, insbesondere von rund 1,1 kPa bis rund 1,8 kPa. Auch die Füllmaterialelemente 25 können analog zu den in voranstehenden Figuren 1A bis 4 beschriebenen Flocken 25 waschbar sein.

Ergänzend sei darauf hingewiesen, dass "umfassend" keine anderen Elemente ausschließt und "eine" oder "ein" keine Vielzahl ausschließt. Ferner sei darauf hingewiesen, dass Merkmale, die mit Verweis auf eines der obigen Ausführungsbeispiele beschrieben worden sind, auch in Kombination mit anderen Merkmalen anderer oben beschriebener Ausführungsbeispiele verwendet werden können. Bezugszeichen in den Ansprüchen sind nicht als Einschränkung anzusehen

## Patentansprüche

1. Stützkissen (10) zum Stützen eines Kopfes und/oder Nackens eines Benutzers, das Stützkissen (10) aufweisend:
ein zumindest teilweise viskoelastisches Füllmaterial (24);
einen Innenbezug (18), welcher zumindest teilweise mit dem Füllmaterial (24) befüllt ist und das Füllmaterial (24) umschließt; und
einen Außenbezug (16), welcher den Innenbezug (18) umschließt;
wobei der Innenbezug (18) eine Öffnung (20) aufweist, über welche durch den Benutzer zusätzliches Füllmaterial (24) in den Innenbezug (18) einfüllbar und/oder zumindest ein Teil des Füllmaterials (24) aus dem Innenbezug (18) herausnehmbar ist, so dass ein Füllvolumen, eine Dicke und/oder eine Härte des Stützkissens (10) individuell durch den Benutzer anpassbar ist;
**dadurch gekennzeichnet, dass**
der Außenbezug einen Bezugsstoff aufweist und/oder aus einem Bezugsstoff ausgebildet ist, welcher ein 3-D-Abstandsgestrick zumindest an einer Außenseite aufweist und an der Außenseite eine wabenartige Mesh-Struktur mit nach außen offenen Aussparungen aufweist.

2. Stützkissen (10) nach Anspruch 1,
wobei der Innenbezug (18) zumindest teilweise luftdurchlässig ist; und/oder wobei der Außenbezug (16) zumindest teilweise luftdurchlässig ist.

3. Stützkissen nach einem der Ansprüche 1 oder 2,
wobei die Öffnung (20) des Innenbezugs (18) eine verschließbare, insbesondere eine reversibel verschließbare und/oder wiederverschließbare, Öffnung (20) ist.

4. Stützkissen (10) nach einem der voranstehenden Ansprüche, weiter aufweisend:
eine Schließvorrichtung (26) zum reversiblen Verschließen der Öffnung (22) des Innenbezugs;
wobei die Schließvorrichtung (26) einen Reißverschluss, einen Knopfverschluss, einen Druckknopfverschluss, einen Klettverschluss, einen Hakenverschluss und/oder einen Klebeverschluss aufweist.

5. Stützkissen (10) nach einem der voranstehenden Ansprüche,
wobei das Stützkissen (10) quaderförmig ausgebildet ist,
wobei der Innenbezug (18) zwei im Wesentlichen parallele Langseiten (12a, 12b) und zwei im Wesentlichen parallele Schmalseiten (14a, 14b) aufweist, welche jeweils quer zu den Langseiten (12a, 12b) verlaufen;
wobei die Schmalseiten (14a, 14b) jeweils kürzer als die Langseiten (12a, 12b) sind; und
wobei die Öffnung (22) an wenigstens einer der Schmalseiten (14a, 14b) des Innenbezugs (18) in zumindest einem Teilbereich der Schmalseite (14a, 14b) ausgebildet ist.

6. Stützkissen (10) nach einem der voranstehenden Ansprüche,
wobei der Innenbezug (18) zwei Öffnungen (22) aufweist.

7. Stützkissen (10) nach Anspruch 6,
wobei die zwei Öffnungen (22) an zwei sich gegenüberliegenden Schmalseiten (14a, 14b) des Innenbezugs (18) angeordnet sind.

8. Stützkissen (10) nach einem der voranstehenden Ansprüche,
wobei das Füllmaterial (24) waschbar ist, so dass der Innenbezug (18) mit dem darin angeordneten Füllmaterial (24) durch den Benutzer gewaschen werden kann;
und/oder
wobei das Füllmaterial (24) ohne Schrumpfung und/oder ohne Einbuße einer Viskoelastizität waschbar ist, so dass der Innenbezug (18) mit dem darin angeordneten Füllmaterial (24) durch den Benutzer gewaschen werden kann.

9. Stützkissen (10) nach einem der voranstehenden Ansprüche,
wobei das Füllmaterial (24) einen Viscoschaum aufweist, welcher zumindest teilweise viskoelastisch ist.

10. Stützkissen (10) nach einem der voranstehenden Ansprüche,
wobei das Füllmaterial (24) eine Mehrzahl von Flocken (25) und/oder eine Mehrzahl von länglichen Füllmaterialelementen (25) aufweist.

11. Stützkissen (10) nach einem der voranstehenden Ansprüche,
wobei das Füllmaterial (24) eine Stauchhärte von 0,9 kpa bis 2,5 kpa, insbesondere 1,1 kpa bis 1,8 kpa.

12. Stützkissen (10) nach einem der voranstehenden Ansprüche,
wobei der Innenbezug (18) an zwei sich gegenüberliegenden Innenflächen (28, 30) des Innenbezugs (18) zur mechanischen Stabilisierung des Stützkissens (10) jeweils eine Stabilisierungslage (32, 34) aufweist.

13. Stützkissen (10) nach Anspruch 12,
wobei jede der Stabilisierungslagen (32, 34) zumindest teilweise aus Viscoschaum, insbesondere vollständig aus Viscoschaum, besteht; und/oder wobei die Innenflächen (28, 30) des Innenbezugs (18) jeweils dem Füllmaterial (24) zugewandt sind.

14. Stützkissen (10) nach einem der Ansprüche 12 oder 13,
wobei die Innenflächen (28, 30) des Innenbezugs (18) jeweils vollständig von einer der Stabilisierungslagen (32, 34) bedeckt sind.

15. Stützkissen (10) nach einem der Ansprüche 12 bis 14,
wobei die beiden Stabilisierungslagen (32, 34) eine unterschiedliche Dicke aufweisen.

## Claims

1. A support cushion (10) for supporting a head and/or neck of a user, the cushion (10) comprising:
an at least partially viscoelastic filling material (24);
an inner cover (18) which is at least partially filled with the filling material (24) and encloses the filling material (24); and
an outer cover (16) which encloses the inner cover (18);
wherein the inner cover (18) has an opening (20) through which additional filling material (24) can be filled into the inner cover (18) by the user and/or at least a part of the filling material (24) can be removed from the inner cover (18) so that a filling volume, a thickness and/or a hardness of the support cushion (10) can be individually adapted by the user;
**characterized in that** the outer cover comprises a cover fabric and/or is formed from a cover fabric having a weft-knitted a 3-D spacer knit on at least one outer side and having a honeycomb-like mesh structure with outwardly open recesses on the outer side.

2. The support cushion (10) according to claim 1,
wherein the inner cover (18) is at least partially permeable to air; and/or wherein the outer cover (16) is at least partially permeable to air.

3. The support cushion according to one of claims 1 or 2,
wherein the opening (20) of the inner cover (18) is a closable, in particular a reversibly closable and/or reclosable, opening (20).

4. The support cushion (10) according to any one of the preceding claims, further comprising:
a closing device (26) for reversibly closing the opening (22) of the inner cover;
wherein the closing device (26) comprises a zipper, a button closure, a snap closure, a hook-and-loop closure, a hook fastener, and/or an adhesive closure.

5. The support cushion (10) according to any of the preceding claims,
wherein the support cushion (10) is cuboid-shaped,
wherein the inner cover (18) has two substantially parallel long sides (12a, 12b) and two substantially parallel narrow sides (14a, 14b), each extending transversely to the long sides (12a, 12b);
wherein the narrow sides (14a, 14b) are each shorter than the long sides (12a, 12b); and
wherein the opening (22) is formed on at least one of the narrow sides (14a, 14b) of the inner cover (18) in at least a partial area of the narrow side (14a, 14b).

6. The support cushion (10) according to any of the preceding claims,
wherein the inner cover (18) has two openings (22).

7. The support cushion (10) according to claim 6,
wherein the two openings (22) are arranged at two opposite narrow sides (14a, 14b) of the inner cover (18).

8. The support cushion (10) according to any of the preceding claims,
wherein the filling material (24) is washable so that the inner cover (18) with the filling material (24) disposed therein can be washed by the user; and/or
wherein the filling material (24) is washable without shrinkage and/or without loss of viscoelasticity, so that the inner cover (18) with the filling material (24) arranged therein can be washed by the user.

9. The support cushion (10) according to any of the preceding claims,
wherein the filling material (24) comprises a visco foam which is at least partially viscoelastic.

10. The support cushion (10) according to any of the preceding claims,
wherein the filler material (24) comprises a plurality of flakes (25) and/or a plurality of elongated filler material elements (25).

11. The support cushion (10) according to any of the preceding claims,
wherein the filler material (24) has a crush hardness of 0.9 kpa to 2.5 kpa, in particular 1.1 kpa to 1.8 kpa.

12. The support cushion (10) according to any of the preceding claims,
wherein the inner cover (18) has a stabilizing layer (32, 34) on each of two opposing inner surfaces (28, 30) of the inner cover (18) for mechanical stabilization of the support cushion (10).

13. The support cushion (10) according to claim 12,
wherein each of the stabilizing layers (32, 34) consists at least partly of visco foam, in particular entirely of visco foam; and/or
wherein the inner surfaces (28, 30) of the inner cover (18) each face the filling material (24).

14. The support cushion (10) according to any one of claims 12 or 13,
wherein the inner surfaces (28, 30) of the inner cover (18) are each completely covered by one of the stabilizing layers (32, 34).

15. The support cushion (10) according to any one of claims 12 to 14,
wherein the two stabilizing layers (32, 34) have a different thickness.

## Revendications

1. Coussin de soutien (10) destiné à soutenir une tête et/ou un cou d'un utilisateur, le coussin de soutien (10) comportant :
un matériau de remplissage au moins partiellement viscoélastique (24) ;
une housse intérieure (18) qui est remplie au moins en partie du matériau de remplissage (24) et qui entoure le matériau de remplissage (24) ; et
une housse extérieure (16) qui entoure la housse intérieure (18) ;
dans lequel la housse intérieure (18) comporte une ouverture (20) à travers laquelle l'utilisateur peut remplir la housse intérieure (18) de matériau de remplissage supplémentaire (24) et/ou au moins une partie du matériau de remplissage (24) peut être retirée de la housse intérieure (18), de sorte qu'un volume de remplissage, une épaisseur et/ou une fermeté du coussin de soutien (10) peut être adapté individuellement par l'utilisateur ;
**caractérisé en ce que** la housse extérieure comporte un matériau de revêtement et/ou est formée à partir d'un matériau de revêtement qui comporte un tissu tricoté d'espacement 3D au moins sur un côté extérieur et une structure à mailles alvéolaires sur le côté extérieur avec des alvéoles ouvertes vers l'extérieur.

2. Coussin de soutien (10) selon la revendication 1,
dans lequel la housse intérieure (18) est au moins partiellement perméable à l'air ; et/ou
dans lequel la housse extérieure (16) est au moins partiellement perméable à l'air.

3. Coussin de soutien selon l'une des revendications 1 ou 2, dans lequel l'ouverture (20) de la housse intérieure (18) est une ouverture (20) pouvant être fermée, en particulier une ouverture pouvant être fermée de manière réversible et/ou pouvant être refermée.

4. Coussin de soutien (10) selon l'une des revendications précédentes, comportant en outre :
un dispositif de fermeture (26) pour la fermeture réversible de l'ouverture (22) de la housse intérieure ;
dans lequel le dispositif de fermeture (26) comporte une fermeture à glissière, une fermeture par bouton, une fermeture par bouton-pression, une fermeture autoagrippante, une fermeture par crochet et/ou une fermeture par collage.

5. Coussin de soutien (10) selon l'une des revendications précédentes,
dans lequel le coussin de soutien (10) est en forme de parallélépipède,
dans lequel la housse intérieure (18) comporte deux grands côtés (12a, 12b) sensiblement parallèles et deux petits côtés (14a, 14b) sensiblement parallèles qui s'étendent respectivement transversalement aux grands côtés (12a, 12b) ; dans lequel les petits côtés (14a, 14b) sont respectivement plus courts que les grands côtés (12a, 12b) ;
et
dans lequel l'ouverture (22) est formée sur au moins un des petits côtés (14a, 14b) de la housse intérieure (18) dans au moins une zone partielle du petit côté (14a, 14b).

6. Coussin de soutien (10) selon l'une des revendications précédentes,
dans lequel la housse intérieure (18) comporte deux ouvertures (22) .

7. Coussin de soutien (10) selon la revendication 6,
dans lequel les deux ouvertures (22) sont agencées sur deux petits côtés opposés (14a, 14b) de la housse intérieure (18).

8. Coussin de soutien (10) selon l'une des revendications précédentes,
dans lequel le matériau de remplissage (24) est lavable, de sorte que l'utilisateur peut laver la housse intérieure (18) avec le matériau de remplissage (24) disposé à l'intérieur de celle-ci ;
et/ou
dans lequel le matériau de remplissage (24) est lavable sans réduction et/ou sans perte de viscoélasticité, de sorte que l'utilisateur peut laver la housse intérieure (18) avec le matériau de remplissage (24) disposé à l'intérieur de celle-ci .

9. Coussin de soutien (10) selon l'une des revendications précédentes,
dans lequel le matériau de remplissage (24) comporte une mousse viscoélastique qui est au moins partiellement viscoélastique.

10. Coussin de soutien (10) selon l'une des revendications précédentes,
dans lequel le matériau de remplissage (24) comporte une pluralité de flocons (25) et/ou une pluralité d'éléments de matériau de remplissage allongés (25).

11. Coussin de soutien (10) selon l'une des revendications précédentes,
dans lequel le matériau de remplissage (24) a une résistance à la compression de 0,9 kPa à 2,5 kPa, en particulier de 1,1 kPa à 1,8 kPa.

12. Coussin de soutien (10) selon l'une des revendications précédentes,
dans lequel la housse intérieure (18) comporte respectivement une couche de stabilisation (32, 34) sur deux faces intérieures opposées (28, 30) de la housse intérieure (18) pour la stabilisation mécanique du coussin de soutien (10).

13. Coussin de soutien (10) selon la revendication 12,
dans lequel chacune des couches de stabilisation (32, 34) est au moins partiellement constituée de mousse viscoélastique, en particulier entièrement en mousse viscoélastique ; et/ou dans lequel les faces intérieures (28, 30) de la housse intérieure (18) sont respectivement dirigées vers le matériau de remplissage (24).

14. Coussin de soutien (10) selon l'une des revendications 12 ou 13,
dans lequel les faces intérieures (28, 30) de la housse intérieure (18) sont respectivement entièrement recouvertes par l'une des couches de stabilisation (32, 34).

15. Coussin de soutien (10) selon l'une des revendications 12 à 14,
dans lequel les deux couches de stabilisation (32, 34) ont une épaisseur différente.
